# EUROPÄISCHE PATENTSCHRIFT

(11) **EP 4 301 919 B1**
(45) Veröffentlichungstag und Bekanntmachung des Hinweises auf die Patenterteilung: **29.10.2025**
(21) Anmeldenummer: 22703323.0
(22) Anmeldetag: 21.02.2022
(51) Int. Cl.: D04H 1/498, D04H 1/492, D04H 1/425, D04H 1/732

(54) **BAUGRUPPE EINER VORRICHTUNG, VERFAHREN SOWIE VORRICHTUNG ZUR HERSTELLUNG EINER VERBUNDVLIESWARENBAHN**
ASSEMBLY OF A DEVICE, AND METHOD AND DEVICE FOR PRODUCING A COMPOSITE NONWOVEN FABRIC
ASSEMBLAGE D'UN DISPOSITIF ET PROCÉDÉ ET DISPOSITIF DE FABRICATION D'UN NON-TISSÉ COMPOSITE

(30) Priorität: 02.03.2021 DE 102021104974
(43) Veröffentlichungstag der Anmeldung: 10.01.2024
(73) Patentinhaber: Andritz Küsters GmbH, 47805 Krefeld (DE)
(72) Erfinder: VOMHOF, Henning, 50678 Köln (DE)
(74) Vertreter: Kluin Patent
(86) Internationale Anmeldenummer: PCT/EP2022/051877
(87) Internationale Veröffentlichungsnummer: WO 2022/184349

(56) Entgegenhaltungen:
- WO-A1-2004/063451

## Beschreibung

Die Erfindung betrifft eine Baugruppe einer Vorrichtung, ein Verfahren sowie eine Vorrichtung zur Herstellung einer Verbundvlieswarenbahn mit mindestens zwei Lagen.

Als Basismaterial für Hygienewischtücher dienen häufig Verbundvlieswarenbahnen mit mindestens zwei Lagen. Zur Herstellung dieser Verbundvlieswarenbahnen finden häufig Krempelvliesanlagen Verwendung. Diese umfassen regelmäßig zumindest zwei Krempel, nachfolgend als "Kardiereinheiten" bezeichnet, die in Produktionsrichtung der Verbundvlieswarenbahn hintereinander angeordnet sind. Die in Produktionsrichtung erste Kardiereinheit dient der Bildung einer ersten Lage eines Faserflors. Die in Produktionsrichtung gesehen zweite Kardiereinheit dient der Bildung einer zweiten Lage eines Faserflors, die regelmäßig auf die erste Lage abgelegt wird. Die Fasern der mit diesen Kardiereinheiten gebildeten Fasern weisen regelmäßig Längen zwischen 10 mm und 150 mm auf und werden auch als "Langfasern" bezeichnet.

In Produktionsrichtung gesehen hinter der zweiten Kardiereinheit ist regelmäßig eine Einrichtung zur Verfestigung der beiden Lagen angeordnet, die beispielsweise als Wasserstrahlverfestigungseinrichtung ausgebildet sein kann. In dieser werden einerseits die Fasern einer jeden Lage miteinander, als auch zumindest über einen sich an die Grenzfläche der beiden Lagen anschließenden Dickenbereich die Fasern der beiden Lagen miteinander verwirbelt, sodass die beiden Lagen nach dem Passieren der Einrichtung zur Verfestigung zu einer Verbundvlieswarenbahn verfestigt sind, die dann einer Weiterbehandlung oder Weiterverarbeitung zuführbar ist.

Zur Herstellung von Hygienewischtüchern finden häufig Verbundvliesstoffe Verwendung, die Polyester/Polypropylen-Fasern und/oder Viskose-Fasern umfassen. Der Bereitstellung eines ersten Faserflors, der diese Fasern oder Mischungen derselben umfassen kann, dient dann regelmäßig die in Produktionsrichtung erste Kardiereinheit, der Bereitstellung eines zweiten Faserflors, der ebenfalls diese Fasern oder Mischungen derselben enthalten kann, die in Produktionsrichtung zweite Kardiereinheit.

Zwar weisen die den "Polyester/Polypropylen-mit-Viskose-Materialmix" aufweisenden Hygienewischtücher gute Gebrauchseigenschaften wie Saugfähigkeit und Reißfähigkeit auf. Nachteilig ist jedoch, dass diese Hygienewischtücher aufgrund der Polyester/Polypropylen-Anteile nicht biologisch abbaubar sind.

Es besteht daher der Bedarf an Hygienewischtüchern, die vollständig biologisch abbaubar sind. Als Ausgangsmaterial kommen einlagige Viskosefaserbahnen oder Verbundvlieswarenbahnen in Betracht, bei denen beide Lagen aus Viskose-Langfasern bestehen. Allerdings sind Viskose-Fasern deutlich teurer und aufwändiger in der Herstellung als Polyester/Polypropylen-Fasern, sodass sich die Produktionskosten von Hygienewischtüchern mit zunehmenden Viskose-Anteil erhöhen.

Es besteht daher das Bestreben, einen möglichst großen Anteil der Viskose durch einen anderen Rohstoff zu ersetzen, der zur Bildung einer Verbundvlieswarenbahn mit zur Herstellung von Hygienewischtüchern erforderlichen Eigenschaften geeignet, biologisch abbaubar und kostengünstiger als Viskose ist.

Es hat sich gezeigt, dass natürliche Faserstoffe wie bspw. Hanf, Flachs, Cotton, Linters oder Zellstoff, Letzterer auch "Pulp" genannt mit Faserlängen von regelmäßig kleiner 1 mm bis 10 mm, und damit auch als "natürliche Kurzfasern" bezeichnet, als solche Rohstoffe als Ersatz eines Teils der Viskose-Fasern geeignet sind. Natürliche Kurzfasern sind biologisch abbaubar, in nahezu unbegrenzten Mengen verfügbar und sehr kostengünstig bereitstellbar. Als besonders als natürliche Kurzfasern geeignet hat sich Zellstoff erwiesen.

Allerdings findet dessen Verwendung in der großindustriellen Herstellung von Hygienewischtüchern bislang nur wenig Akzeptanz, da zur Herstellung von Polyester/Polypropylen-mit-Viskose-Verbundvlieswarenbahnen die Verwendung zwei in Produktionsrichtung hintereinander angeordnete Kardiereinheiten erfordert. Sie sind zur Herstellung einer Viskose-mit-Zellstoff-Verbundvlieswarenbahn nicht geeignet, da eine Kardiereinheit regelmäßig nicht zur Verarbeitung von natürlichen Kurzfasern geeignet ist.

Aus der Druckschrift WO 2004 / 063 451 A1 ist eine Maschine zur Herstellung einer Verbundvlieswarenbahn bekannt. Die Maschine weist einen Stoffauflauf auf. Ferner weist die Maschine eine Kardiereinheit auf.

Der Erfindung liegt daher die Aufgabe zugrunde, eine Maßnahme anzugeben, aufgrund welcher eine für die Herstellung einer Polyester/Polypropylen-mit-Viskose-Verbundvlieswarenbahn zur Herstellung einer Viskose-mit-natürlichen-Kurzfasern-Verbundvlieswarenbahn geeignet ist.

Diese Aufgabe wird durch die in Anspruch 1 wiedergegebene Baugruppe, durch ein in Anspruch 7 wiedergegebenes Verfahren und durch eine in Anspruch 11 wiedergegebene Vorrichtung zur Herstellung einer Verbundvlieswarenbahn gelöst.

Überraschenderweise hat sich gezeigt, dass eine Vorrichtung zur Herstellung einer Verbundvlieswarenbahn mit mindestens zwei Lagen, die zur Herstellung einer Polyester/Polypropylen-mit-Viskose-Verbundvlieswarenbahn vorgesehen ist, zur Herstellung einer Viskose-mit-natürlichen-Kurzfasern-Verbundvlieswarenbahn geeignet ist, wenn nur die in Produktionsrichtung zweite Kardiereinheit durch eine Einrichtung zum Aufbringen von natürlichen Kurzfasern auf die erste, Viskose umfassende Lage ausgetauscht wird.

Die erfindungsgemäße Baugruppe ist dementsprechend zum Aufbringen von natürlichen Kurzfasern, insbesondere von Zellstoff auf eine erste Lage vorgesehen und derart ausgebildet, dass sie im Austausch für eine Einrichtung zur Bereitstellung von Langfasern in der Vorrichtung zur Herstellung einer Verbundvlieswarenbahn mit mindestens zwei Lagen verwendbar ist.

Bei einer besonders bevorzugten Ausführungsform umfasst die Baugruppe ein umlaufendes Transportband mit einem oberen Trum. Letzteres dient während der Produktion als Auflage für die erste, Viskose unfassende Lage in einem Bereich, in dem die natürlichen Kurzfasern, insbesondere der Zellstoff auf die erste Lage aufbringbar sind.

Vorzugsweise weist das obere Trum eine Länge auf, die etwa einer Produktionsstrecke einer Kardiereinheit entspricht, die gegen die Baugruppe zum Aufbringen von Zellstoff auszutauschen ist. Zusätzliche Maßnahmen zur Übergabe der mittels der ersten Kardiereinheit erzeugten Lage an die Baugruppe, wie beispielsweise Transportbänder, sind dann regelmäßig entbehrlich, was den mit der Umrüstung der Vorrichtung verbundenen Aufwand reduziert.

Die Baugruppe umfasst vorzugsweise einen Stoffauflauf, mit welchem die natürliche Kurzfasern, insbesondere Zellstoff einer wässrigen Dispersion auf die erste Lage aufbringbar sind. Es hat sich gezeigt, dass mit diesem, auch als "Wet-Laid" bezeichneten Verfahren die zweite Zellstoff-Lage mit besonders genau vordefinierbaren Eigenschaften, wie Dicke der zweiten Lage, Flächengewicht etc., aufbringbar ist. Das Transportband ist dann vorzugsweise als Siebband ausgebildet.

Wenn, wie bevorzugt, die Baugruppe eine Einrichtung zur Verfestigung der ersten Lage vor dem Aufbringen der natürlichen Kurzfasern, insbesondere Zellstoffs umfasst, kann beispielsweise vermieden werden, dass Teile der ersten Lage beim Ablegen der zweiten Lage durch auf die erste Lage einwirkende kinetische Energie herausgelöst werden. Diese Gefahr besteht insbesondere dann, wenn es sich bei der ersten Lage um einen sehr feine Fasern umfassenden Faserflor handelt.

Auch ist es bevorzugt, wenn die Baugruppe eine Einrichtung zur Verfestigung der natürlichen Kurzfasern, insbesondere des Zellstoffs nach dem Aufbringen auf der ersten Lage umfasst. Hierdurch kann im Bereich der Baugruppe sogleich eine Verfestigung der zweiten Lage und eine Verbindung der zweiten Lage mit der ersten Lage erfolgen.

Es hat sich gezeigt, dass Einrichtungen zur Verfestigung von Verbundvlieswarenbahnen mit mindestens zwei Lagen, wobei die erste Lage Viskose-Fasern und die zweite Lage natürliche Kurzfasern, insbesondere Zellstoff umfasst, besonders geeignet sind, wenn diese als Wasserstrahlverfestigungseinrichtungen ausgebildet sind.

Das erfindungsgemäße Verfahren zur Herstellung einer Verbundvlieswarenbahn mit mindestens zwei Lagen, wobei die erste Lage Viskosefasern und die zweite Lage natürliche Kurzfasern, insbesondere Zellstoff umfasst, mit einer zwei Kardiereinheiten umfassenden Vorrichtung, umfasst erfindungsgemäß die folgenden Schritte:
- Bereitstellen einer Stoffaufbereitung für natürliche Kurzfasern, insbesondere für Zellstoff;
- Austausch einer Kardiereinheit durch eine Baugruppe zum Aufbringen von Zellstoff;
- Bereitstellen der ersten Lage mittels einer Kardiereinheit, wobei die erste Lage Viskose umfasst;
- Bereitstellen der zweiten Lage mittels der Baugruppe, wobei die zweite Lage Zellstoff umfasst.

Im Hinblick auf die biologische Abbaubarkeit des Verfahrensproduktes ist es besonders bevorzugt, wenn die erste Lage ausschließlich Viskose und die zweite Lage ausschließlich natürliche Kurzfasern, insbesondere ausschließlich Zellstoff umfasst.

Die Erfindung betrifft auch eine Vorrichtung zur Herstellung einer Verbundvlieswarenbahn mit mindestens zwei Lagen, mit einer Baugruppe mit den vorbeschriebenen Merkmalen. Diese Vorrichtung ist erfindungsgemäß modular derart ausgebildet, dass die Baugruppe im Austausch für eine Kardiereinheit verwendbar ist. Aufgrund des modularen Aufbaus kann die Vorrichtung zwischen einer Herstellung einer Verbundvlieswarenbahn mit mindestens zwei Lagen, die jeweils Langfasern umfassen, und einer Vorrichtung zur Herstellung einer Verbundvlieswarenbahn mit mindestens zwei Lagen, von denen eine Lage Langfasern und die andere Kurzfasern, insbesondere die eine Viskosefasern und die andere Zellstoff umfasst, auf einfache Weise umgerüstet werden.

Die Erfindung soll nachfolgend anhand der Zeichnungen weiter verdeutlicht werden. Es zeigen schematisch:
- Fig. 1: eine zum Stand der Technik gehörende Vorrichtung in einer Seitenansicht;
- Fig. 2: eine Seitenansicht eines ersten Ausführungsbeispiels einer erfindungsgemäßen Vorrichtung mit einer erfindungsgemäßen Baugruppe;
- Fig. 3: eine Seitenansicht eines zweiten Ausführungsbeispiels einer erfindungsgemäßen Vorrichtung mit der erfindungsgemäßen Baugruppe;
- Fig.4: eine Seitenansicht eines dritten Ausführungsbeispiels einer erfindungsgemäßen Vorrichtung mit der erfindungsgemäßen Baugruppe; sowie
- Fig. 5: den Aufbau eines Ausführungsbeispiels einer Stoffaufbereitung für Zellstoff.

Die in Fig. 1 mit 100 bezeichnete, zum Stand der Technik gehörende Vorrichtung umfasst eine Fertigungslinie 1, welche in einer Produktionsrichtung 2 gesehen hintereinander eine erste Kardiereinheit 3 zum Formieren einer ersten Lage 4, eine zweite Kardiereinheit 5 zum Formieren einer zweiten Lage 6 sowie einer Kompaktier- und Verfestigungseinrichtung 7 zum Kompaktieren und Verfestigen der ersten Lage 4 und der zweiten Lage 6 zu einer Verbundvlieswarenbahn 8, einen Trockner 9 zum Trocknen der Verbundvlieswarenbahn 8 sowie eine Aufwickeleinrichtung 10 zum Aufwickeln der Verbundvlieswarenbahn 8 umfasst.

Die ersten und zweiten Kardiereinheiten 3, 5, die erste und zweite Produktionslängen 11, 12 aufweisen, dienen jeweils der Bereitstellung einer Langfasern umfassenden Lage, die beispielsweise Polyester/Polypropylen-Fasern oder Viskose-Fasern umfassen.

Die Kompaktier- und Verfestigungseinrichtung 7 umfasst eine Mehrzahl von Umlenkwalzen 13, die teilweise von den ersten und zweiten Lagen 4, 6 umschlungen sind, sodass die beiden Lagen kompaktiert werden. Ferner sind eine Mehrzahl von Wasserstrahleinrichtungen 15 vorgesehen, die in Bereichen, in denen die ersten und zweiten Lagen 4, 6 die Umlenkwalzen umschlingen, gegen die nach außen gerichteten Oberflächen der ersten und zweiten Lagen 4, 6 wirken und so die Fasern der beiden Lagen 4, 6 untereinander und zumindest im einander angrenzenden Bereich auch miteinander verschlingen.

Der in Produktionsrichtung 2 der Kompaktier- und Verfestigungsvorrichtung 7 nachfolgende Trockner 9 ist als Durchströmtrockner ausgebildet und umfasst eine Trommel 15, die während der Produktion von der Verbundvlieswarenbahn 8 teilweise umschlungen wird.

Das in Fig. 2 dargestellte Ausführungsbeispiel einer erfindungsgemäßen Vorrichtung 200 umfasst wiederum eine Fertigungslinie 1 und unterscheidet sich von der zum Stand der Technik gehörenden Vorrichtung 100 durch eine Baugruppe 16, die anstelle der zweiten Kardiereinheit 5 in der Fertigungslinie 1 vorgesehen ist. Demensprechend wird - zwecks Vermeidung von Wiederholungen - hinsichtlich der Komponenten und Merkmale, die mit solchen der zum Stand der Technik gehörenden Vorrichtung 100 übereinstimmen, auf die Ausführungen zu Fig. 1 verwiesen und in Fig. 2 dieselben Bezugsziffern wie in Fig. 1 verwendet.

Die Baugruppe 16 ist zum Aufbringen einer zweiten Lage von Zellstoff 17, der im beschriebenen Ausführungsbeispiel stellvertretend für natürliche Kurzfasern genannt ist, auf die erste Lage 4 vorgesehen und derart ausgebildet, dass sie im Austausch für eine Einrichtung zur Bereitstellung von Langfasern, bei dem dargestellten Ausführungsbeispiel im Austausch für die zweite Kardiereinheit, in die Fertigungslinie 1 integrierbar und somit in der Vorrichtung verwendbar ist.

Hierzu umfasst die Baugruppe 16 bei dem in Fig. 2 dargestellten Ausführungsbeispiel der Vorrichtung 200 ein umlaufendes Transportband 18 mit einem oberen Trum 19. Es weist eine Länge 20 auf, die etwa der Produktionsstrecke 12 der zweiten Kardiereinheit 5 entspricht, sodass die erste Lage 4 ohne weitere Hilfsmittel von der ersten Kardiereinheit 3 dem oberen Trumm 19 übergebbar ist.

In Produktionsrichtung 2 gesehen im Bereich der Übergabe der ersten Lage 4 auf das obere Trumm 19 ist eine Einrichtung zur Verfestigung der ersten Lage 4 vorgesehen, die als Wasserstrahlverfestigungseinrichtung ausgebildet ist.

In Produktionsrichtung 2 nachfolgend ist ein Stoffauflauf 22 vorgesehen ist, mittels welchem der Zellstoff 17 in einer wässrigen Dispersion auf die erste Lage 4 aufbringbar ist. Im Bereich des Aufbringens und einer zweiten Einrichtung 23 zur Verfestigung des Zellstoffs 17 nach dem Aufbringen auf die erste Lage 4 ist unterhalb des ersten Trums 19 eine Wasseraufnahme 24 vorgesehen, die Wasser der Dispersion sowie - falls es sich bei der Einrichtung 23 zur Verfestigung der Kurzfasern um eine Wasserstrahlverfestigungseinrichtung handelt - von dieser abgegebenes Wasser sammelt und abführt.

Das in Fig. 2 dargestellte Ausführungsbeispiel 100 der erfindungsgemäßen Vorrichtung umfasst eine einzige erste Kardiereinheit 3 und eine einzige Baugruppe 16 und ist somit zur Herstellung einer Verbundvlieswarenbahn 8 vorgesehen, die eine einzige, insbesondere Viskose-Fasern umfassende erste Lage 4 und eine einzige, insbesondere Zellstoff umfassende zweite Lage 6 aufweist.

Das in Fig. 3 dargestellte, zweite Ausführungsbeispiel einer Vorrichtung 300, die eine Baugruppe 16 aufweist, unterscheidet sich von der Vorrichtung 200 lediglich darin, dass in Produktionsrichtung 2 gesehen vor der Kardiereinheit 3 eine weitere Kardiereinheit 25 vorgesehen ist, deren Aufbau und Funktionsweise der ersten Kardiereinheit 3 entspricht.

Wiederum sei zur Vermeidung von Wiederholungen auf die in Fig. 1 und 2 verwendeten Bezugsziffern und deren Beschreibungen verwiesen.

Die Vorrichtung 300 dient der Herstellung einer dreilagigen Verbundvlieswarenbahn 26, die folgende Lagen umfassen kann: eine erste Lage 4, die Langfasern, insbesondere Zellulose-Fasern umfasst, eine zweite Lage 27, die ebenfalls Langfasern, insbesondere Zellulose-Fasern umfasst, sowie eine dritte Lage 6', die insbesondere Zellstoff umfasst.

Das in Fig. 4 dargestellte, dritte Ausführungsbeispiel einer Vorrichtung 400, die eine Baugruppe 16 aufweist, unterscheidet sich von der Vorrichtung 200 lediglich darin, dass in Produktionsrichtung 2 gesehen hinter der Baugruppe 16 eine weitere Kardiereinheit 25' vorgesehen ist, deren Aufbau und Funktionsweise der ersten Kardiereinheit 3 entspricht.

Wiederum sei zur Vermeidung von Wiederholungen auf die in Fig. 1, 2 und 3 verwendeten Bezugsziffern und deren Beschreibungen verwiesen.

Die Vorrichtung 400 dient der Herstellung einer dreilagigen Verbundvlieswarenbahn 26, die folgende Lagen umfassen kann: eine erste Lage 4, die Langfasern, insbesondere Zellulose-Fasern umfasst, eine zweite Lage 6, die insbesondere Zellstoff umfasst, sowie eine dritte Lage 27', die ebenfalls Langfasern, insbesondere Zellulose-Fasern umfasst.

Es versteht sich, dass auch Vorrichtungen denkbar sind, welche weitere Kardiereinheiten und/oder Baugruppen zum Aufbringen von Zellstoff umfassen. Auch können die Kardiereinheiten und Baugruppen zum Aufbringen von Zellstoff bezogen auf die Produktionsrichtung 2 in anderen Reihenfolgen angeordnet sein.

Bei den in Fig. 2, 3 und 4 dargestellten Ausführungsbeispielen umfasst die Baugruppe 16 einen Stoffauflauf 22, der derart ausgebildet ist, dass der Zellstoff in einer wässrigen Dispersion auf die erste Lage aufbringbar ist. Eine Stoffaufbereitung für den Zellstoff kann die in Fig. 5 schematisch dargestellte Stoffaufbereitung 28 aufweisen:
Mittels einer Fördereinrichtung 29 werden Zellstoffportionen 30 einem Pulper 31 zugegeben und in diesem in Wasser gelöst, welches über eine Zuleitung 32 dem Pulper 31 zugeführt wird. Über eine Leitung 33 wird der gelöste Zellstoff mittels einer Pumpe 34 unter Zufuhr separaten Wassers über eine Bypass-Leitung 35 einer Bütte 36 zugeführt. In diesem findet durch Zufuhr weiteren Wassers über eine Zuleitung 37 eine weitere Verdünnung statt. Über eine Leitung 38 wird die wässrige Dispersion des Zellstoffs mittels einer Pumpe 39 unter weiterer Zugabe von Wasser über eine Bypass-Leitung 40 an den Stoffauflauf 22 gefördert. Von der Wasseraufnahme 24 gesammeltes und ggf. von einer Wasserstrahlverfestigungseinrichtung mithilfe einer Pumpe 51 abgesaugtes Wasser wird von einem Reservoir 42 gesammelt und mittels einer Pumpe 43 über eine Rückleitung 44 dem Verdünnungsprozess des Zellstoffs zugeleitet. Es ist ein Abzweig 45 vorgesehen, mittels welchem die mittels der Pumpe 39 dem Stoffauflauf 22 zugeführte Zellstoffdispersion zusätzlich verdünnt werden kann.

### Bezugszeichenliste:

- 100, 200, 300, 400: Vorrichtung

- 1: Fertigungslinie
- 2: Produktionsrichtung
- 3: erste Kardiereinheit
- 4: erste Lage
- 5: zweite Kardiereinheit
- 6: zweite Lage
- 6': dritte Lage
- 7: Kompaktier- und Verfestigungseinrichtung
- 8: Verbundvlieswarenbahn
- 9: Trockner
- 10: Aufwickeleinrichtung
- 11: erste Produktionslänge
- 12: zweite Produktionslänge
- 13: Umlenkwalze
- 14: Wasserstrahleinrichtungen
- 15: Trommel
- 16: Baugruppe
- 17: Zellstoff
- 18: Transportband
- 19: Oberes Trum
- 20: Länge

- 22: Stoffauflauf
- 23: Einrichtung
- 24: Wasseraufnahme
- 25: weitere Kardiereinheit
- 25': weitere Kardiereinheit
- 26: Verbundvlieswarenbahn
- 26': Verbundvlieswarenbahn
- 27: zweite Lage
- 27': dritte Lage
- 28: Stoffaufbereitung
- 29: Fördereinrichtung
- 30: Zellstoffportionen
- 31: Pulper
- 32: Zuleitung
- 33: Leitung
- 34: Pumpe
- 35: Bypass-Leitung
- 36: Bütte
- 37: Zuleitung
- 38: Zuleitung
- 39: Pumpe
- 40: Bypass-Leitung
- 41: Pumpe
- 42: Reservoir
- 43: Pumpe
- 44: Rückleitung
- 45: Abzweig

## Patentansprüche

1. Baugruppe (16) einer modularen Vorrichtung (200, 300, 400) zur Herstellung einer Verbundvlieswarenbahn (8) mit mindestens zwei Lagen (4, 6)
**dadurch gekennzeichnet,**
**dass** die Baugruppe (16) zum Aufbringen von natürlichen Kurzfasern, insbesondere von Zellstoff (17) auf eine erste Lage (4) vorgesehen und derart ausgebildet ist, dass sie im Austausch für eine Einrichtung zur Bereitstellung von Langfasern in der Vorrichtung verwendbar ist.

2. Baugruppe nach Anspruch 1, **dadurch gekennzeichnet, dass** die Baugruppe ein umlaufendes Transportband (18) mit einem oberen Trum (19) umfasst.

3. Baugruppe nach Anspruch 2, **dadurch gekennzeichnet, dass** das obere Trum (19) eine Länge (20) aufweist, die etwa einer Produktionsstrecke (12) der Einrichtung zur Bereitstellung von Langfasern entspricht.

4. Baugruppe nach einem der Ansprüche 1 bis 3, **dadurch gekennzeichnet, dass** die Baugruppe (16) einen Stoffauflauf (22) umfasst, mittels welchem natürliche Kurzfasern, insbesondere Zellstoff (17) in einer wässrigen Dispersion auf die erste Lage (4) aufbringbar sind.

5. Baugruppe nach einem der Ansprüche 1 bis 4, **dadurch gekennzeichnet, dass** die Baugruppe (16) eine Einrichtung (23) zur Verfestigung der natürlichen Kurzfasern, insbesondere des Zellstoffs (17) nach dem Aufbringen auf der ersten Lage (4) umfasst.

6. Baugruppe nach Anspruch 5, **dadurch gekennzeichnet, dass** zumindest eine der Einrichtungen (23) zur Verfestigung als Wasserstrahlverfestigungseinrichtung ausgebildet ist.

7. Verfahren zur Herstellung einer Verbundvlieswarenbahn (8, 26) mit mindestens zwei Lagen (4, 6) wobei die erste Lage (4) Langfasern und die zweite Lage (6) natürliche Kurzfasern, insbesondere Zellstoff umfasst, mit einer zwei Kardiereinheiten (3, 5) umfassenden Vorrichtung, mit den folgenden Schritten:
- Bereitstellen einer Stoffaufbereitung für natürliche Kurzfasern, insbesondere für Zellstoff;
- Austausch einer Kardiereinheit (5) durch eine Baugruppe (16) zum Aufbringen von Zellstoff;
- Bereitstellen der ersten Lage (4) mittels einer Kardiereinheit (3);
- Bereitstellen der zweiten Lage (6) mittels der Baugruppe (16).

8. Verfahren nach Anspruch 7, **dadurch gekennzeichnet, dass** die erste Lage Viskose umfasst.

9. Verfahren nach Anspruch 7 oder 8, **dadurch gekennzeichnet, dass** die zweite Lage natürliche Kurzfasern, insbesondere Zellstoff (17) umfasst.

10. Verfahren nach Anspruch 8 und 9, **dadurch gekennzeichnet, dass** die erste Lage ausschließlich Viskose und die zweite Lage ausschließlich Zellstoff umfasst.

11. Vorrichtung (200, 300, 400) zur Herstellung einer Verbundvlieswarenbahn (8, 26) mit mindestens zwei Lagen (4, 6), mit einer Baugruppe (16) nach einem der Ansprüche 1 bis 6,
**dadurch gekennzeichnet,**
**dass** die Vorrichtung (200, 300, 400) modular derart ausgebildet ist, dass die Baugruppe (16) im Austausch für eine Einrichtung zur Bereitstellung von Langfasern, insbesondere im Austausch für eine Kardiereinheit (5), verwendbar ist.

## Claims

1. Assembly (16) of a modular device (200, 300, 400) for producing a composite nonwoven web (8) with at least two layers (4, 6),
**characterized**
**in that** the assembly (16) is provided for the application of natural short fibres, in particular pulp (17) to a first layer (4) and is designed in such a way that it can be used as an alternative for a device for providing long fibres in the device.

2. Assembly according to Claim 1, **characterized in that** the assembly comprises a circulating conveyor belt (18) with an upper strand (19).

3. Assembly according to Claim 2, **characterized in that** the upper strand (19) has a length (20) which corresponds approximately to a production line (12) of the device for providing long fibres.

4. Assembly according to one of Claims 1 to 3, **characterized in that** the assembly (16) comprises a headbox (22), by means of which natural short fibres, in particular pulp (17) in an aqueous dispersion can be applied to the first layer (4).

5. Assembly according to one of Claims 1 to 4, **characterized in that** the assembly (16) comprises a device (23) for consolidating the natural short fibres, in particular the pulp (17) after the application to the first layer (4).

6. Assembly according to Claim 5, **characterized in that** at least one of the devices (23) for consolidating is designed as a hydroentanglement device.

7. Method for producing a composite nonwoven web (8, 26) with at least two layers (4, 6), wherein the first layer (4) comprises long fibres and the second layer (6) comprises natural short fibres, in particular pulp, with a device comprising two carding units (3, 5), with the following steps:
- providing stock preparation for natural short fibres, in particular for pulp;
- replacing a carding unit (5) with an assembly (16) for applying pulp;
- providing the first layer (4) by means of a carding unit (3);
- providing the second layer (6) by means of the assembly (16).

8. Method according to Claim 7, **characterized in that** the first layer comprises viscose.

9. Method according to Claim 7 or 8, **characterized in that** the second layer comprises natural short fibres, in particular pulp (17).

10. Method according to Claims 8 and 9, **characterized in that** the first layer comprises exclusively viscose and the second layer comprises exclusively pulp.

11. Device (200, 300, 400) for producing a composite nonwoven web (8, 26) with at least two layers (4, 6), with an assembly (16) according to one of Claims 1 to 6, **characterized**
**in that** the device (200, 300, 400) is modularly designed in such a way that the assembly (16) can be used as an alternative for a device for providing long fibres, in particular as an alternative for a carding unit (5).

## Revendications

1. Ensemble (16) d'un dispositif modulaire (200, 300, 400) pour la fabrication d'une bande de tissu non tissé composite (8) avec au moins deux couches (4, 6)
**caractérisé en ce que**
l'ensemble (16) est prévu pour appliquer des fibres courtes naturelles, notamment de la cellulose (17), sur une première couche (4) et est réalisé de telle sorte qu'il peut être utilisé en remplacement d'un appareil de fourniture de fibres longues dans le dispositif.

2. Ensemble selon la revendication 1, **caractérisé en ce que** l'ensemble comprend une bande transporteuse rotative (18) avec un brin supérieur (19).

3. Ensemble selon la revendication 2, **caractérisé en ce que** le brin supérieur (19) présente une longueur (20) correspondant approximativement à une ligne de production (12) de l'appareil de fourniture de fibres longues.

4. Ensemble selon l'une quelconque des revendications 1 à 3, **caractérisé en ce que** l'ensemble (16) comprend une caisse de tête (22) au moyen de laquelle des fibres courtes naturelles, notamment de la cellulose (17), peuvent être appliquées sur la première couche (4) dans une dispersion aqueuse.

5. Ensemble selon l'une quelconque des revendications 1 à 4, **caractérisé en ce que** l'ensemble (16) comprend un appareil (23) de consolidation des fibres courtes naturelles, notamment de cellulose (17), après l'application sur la première couche (4).

6. Ensemble selon la revendication 5, **caractérisé en ce qu'**au moins l'un des appareils (23) de consolidation est réalisé sous forme d'appareil de consolidation par jet d'eau.

7. Procédé de fabrication d'une bande de tissu non tissé composite (8, 26) avec au moins deux couches (4, 6), la première couche (4) comprenant des fibres longues et la deuxième couche (6) comprenant des fibres courtes naturelles, notamment de la cellulose, avec un dispositif comprenant deux unités de cardage (3, 5), avec les étapes suivantes :
- la fourniture d'une préparation de matière pour des fibres courtes naturelles, notamment pour de la cellulose ;
- le remplacement d'une unité de cardage (5) par un ensemble (16) pour l'application de cellulose ;
- la fourniture de la première couche (4) au moyen d'une unité de cardage (3) ;
- la fourniture de la deuxième couche (6) au moyen de l'ensemble (16).

8. Procédé selon la revendication 7, **caractérisé en ce que** la première couche comprend de la viscose.

9. Procédé selon la revendication 7 ou 8, **caractérisé en ce que** la deuxième couche comprend des fibres courtes naturelles, notamment de la cellulose (17).

10. Procédé selon les revendications 8 et 9, **caractérisé en ce que** la première couche comprend exclusivement de la viscose et la deuxième couche comprend exclusivement de la cellulose.

11. Dispositif (200, 300, 400) pour la fabrication d'une bande de tissu non tissé composite (8, 26) avec au moins deux couches (4, 6), avec un ensemble (16) selon l'une quelconque des revendications 1 à 6,
**caractérisé en ce que**
le dispositif (200, 300, 400) est réalisé de manière modulaire de telle sorte que l'ensemble (16) puisse être utilisé en remplacement d'un appareil de fourniture de fibres longues, notamment en remplacement d'une unité de cardage (5).
